# DEMANDE DE BREVET EUROPEEN

(11) **EP 0 196 262 A2**
(43) Date de publication de la demande: **01.10.1986**
(21) Numéro de dépôt: 86420085.2
(22) Date de dépôt: 24.03.1986
(51) Int. Cl.: F42B 7/08

(54) **Bourre pour cartouches de fusils de chasse ou autres armes à feu et les cartouches équipées de cette bourre**

(30) Priorité: 25.03.1985 FR 8504880; 09.07.1985 FR 8510904; 11.09.1985 FR 8513847; 17.02.1986 FR 8602521
(71) Demandeur: Piegay, Marcel, F-69700 Saint Andeol le Chateau (FR); Iffli, Bernard, F-57000 Metz (FR); Richert, Pierre, F-57158 Montigny les Metz (FR)
(72) Inventeur: Piegay, Marcel, F-69700 Saint Andeol le Chateau (FR)
(74) Mandataire: Dupuis, François

(57) **Abrégé**

Cette bourre est exécutée à partir d'un ou plusieurs corps de formes et dimensions appropriées, en matière plastique dur ou déformable élastiquement en étant susceptible de faire office de régulateur, le ou lesdits corps étant convenablement disposés à l'intérieur de la cartouche directement en combinaison avec la charge et les plombs, ou bien à l'intérieur d'un godet formant jupe, le godet présentant une jupe arrière d'étanchéité (3) séparée d'une jupe avant (1d) recevant la charge de plombs, par une cloison transversale (1h), ladite jupe coopérant dans sa partie arrière du côté de la poudre avec une pastille (4) en matière souple déformable élastiquement conformée pour pénétrer à l'intérieur de ladite jupe (3) lors du tir en vue, d'une part, d'assurer une étanchéité parfaite en venant plaquer contre la cloison de séparation (1h) et, d'autre part, favoriser l'expansion de ladite jupe (3) à la sortie de la bouche du canon.

## Description

L'objet de l'invention se rattache au secteur technique des munitions.

Il est connu d'employer, dans les cartouches, des bourres de formes et conception technologique diverses. De la qualité des bourres dépendent la portée, la pénétration et le groupement des plombs. La bourre doit être simultanément expansive, compressible et légère, en ayant, de plus, un rôle de lubrifiant. On peut citer, à titre d'exemple indicatif, les bourres grasses, les bourres sèches, les bourres à jupe conteneur assurant un groupement prolongé de la charge de plombs à la sortie du canon.

L'invention s'est fixée pour but, à partir d'une bourre en matière plastique de conception classique notamment ou bien à partir d'une bourre de conception particulière comme indiqué dans la suite de la description, d'englober et de canaliser au maximum, la pression des gaz à l'explosion, à la sortie du canon, sans pour cela altérer l'effort de poussée exercé sur les plombs.

On a voulu éviter que les plombs soient soufflés par ces gaz et ne changent pas de direction.

Le problème posé est donc de conférer à la gerbe de plombs, ou autres projectiles, une direction la plus cylindrique possible, de la sortie du canon à la cible à atteindre, en opposition aux gerbes de plombs propulsés par une bourre "classique" qui tendent à s'écarter sous l'effet de poussée des gaz.

Un autre problème que s'est proposée de résoudre l'invention, est de diriger et de règler les gerbes de plombs, indifféremment pour les tirs à courtes distances, à moyennes distances et aux très grandes distances, dans une concentration de plombs de la bouche du canon, jusqu'à l'impact.

Dans ce but, à partir d'une même ou de plusieurs bourres identiques de conception particulière faisant office de régulateur, on charge, d'une manière convenablement déterminée la cartouche.

De même, toujours avec l'objectif d'augmenter les vi- tasses aux basses pressions, on a recherché également à faciliter l'encartouchage en supprimant certaines manipulations.

A cet effet, la bourre est exécutée à partir d'un ou de plusieurs corps de formes et dimensions appropriées, en matière plastique dure au déformable élastiquement, susceptible de faire office de régulateur, le ou lesdits corps étant convenablement disposés à l'intérieur de la cartouche directement en combinaison avec la charge et les plombs ou bien à l'intérieur d'un godet formant jupe.

Selon l'invention, on revendique plusieurs formes particulières de régulateur et/ou de godets pour constituer en combinaison des bourres d'un type particulier pour des applications spécifiques.

L'invention est exposée ci-après plus en détail à l'aide des dessins annexés.
La figure 1 est une vue de face une forme de réalisation d'un corps faisant office de régulateur.
La figure 2 est une vue en coupe transversale considérée selon la ligne 2-2 de la figure 1.
La figure 3 est une vue en perspective, avec coupe partielle d'une cartouche chargée avec plusieurs bourres selon la figure 1, et pour une application déterminée.
La figure 4 est une vue en coupe longitudinale d'une extrémité d'un canon, montrant l'expulsion de la charge de plombs selon la figure 3.
La figure 5 est une vue de face, avec coupe partielle, d'une cartouche chargée avec plusieurs bourres selon la figure 1, et pour une autre application.
La figure 6 est une vue en coupe longitudinale d'une extrémité du tube de canon, montrant l'expulsion de la charge de plombs selon la figure 5.
La figure 7 est une vue de profil d'une forme de réalisation connue d'un godet destiné à recevoir la charge de plombs et dont la partie arrière est équipée d'une bague ou jupe conformée pour s'ouvrir en corole.
La figure 8 est, à plus grande échelle, une vue en coupe transversale de la bague ou jupe arrière.
La figure 9 est une vue en perspective montrant les principaux éléments d'une bourre exécutée suivant une autre forme de réalisation.
La figure 10 est, à une échelle plus importante, une vue en coupe longitudinale de la bourre montrée figure 9.
Les figures 11, 12 et 13 sont des vues en coupe à caractère schématique illustrant les principales ses
- La figure 11 montre la bourre de cartouche positionnée dans le tube de canon avant le tir.
- La figure 12 illustre le tir.
La figure 13 illustre l'expulsion de la charge de plombs.
Les figures 14, 16, 17 et 18 sont des vues en coupe longitudinale d'une variante de la bourre, selon différentes formes de réalisation.
La figure 15 est une vue en coupe transversale considérée selon la ligne 15-15 de la figure 14.
La figure 19 est une vue en coupe transversale de la bourre sous forme d'une pastille-régulateur selon une première forme de réalisation.
La figure 20 est une vue en coupe transversale de la bourre selon une autre forme de réalisation.
La figure 21 est une vue en coupe considérée selon l'une quelconque des lignes 21-21 des figures 19 ou 20.
La figure 22 est une vue en coupe d'un exemple de montage préféré de la bourre illustrée figure 1 pour la réalisation d'une cartouche.
La figure 23 est une vue en coupe d'un exemple de montage de la bourre illustrée figure 20.
La figure 24 une vue en coupe de la bourre selon une autre forme de réalisation.
La figure 25 est une vue en coupe de la bourre selon une autre forme d'exécution.
La figure 26 est une vue en variante d'exécution. Afin de rendre plus concret l'objet de l'invention, on le décrit d'une manière non limitative en se référant aux figures des dessins

On voit, aux figures 1 et 2, la bourre (B) faisant office de régulateur. Le corps (1) de cette bourre, en toute matière plastique appropriée, se présente sous la forme d'une pastille d'épaisseur (E) variable selon l'application recherchée. Les faces avant (1a) et arrière (1b) de la pastille (1) sont largement évidées concentriquement d'une manière concave. Ces évidements (1a1 et 1b1) laissent subsister chacun un bord circulaire d'appui (1c) améliorant le centrage et le positionnement de plusieurs pastilles (1) disposées en juxtaposition.

Le diamètre externe de la bourre (1) est celui des bourres classiques. Les deux évidements concaves (lai et Ibi) laissent subsister au centre du corps (1) une épaisseur de très sensiblement 2 mm.

Dans l'exemple d'application de la figure 3, la cartouche (C) présente intérieurement trois bourres régulatrices (1). Deux pastilles indépendantes (1) sont montées en juxtaposition entre la charge de poudre (P) et les plombs (PB) ou autres projectiles. La troisième pastille est disposée en bout de la cartouche en position de fermeture avec sertissage normal.

Entre les deux bourres régulatrices juxtaposées, est formé un coussin d'air qui procure une douceur de fonctionnement au moment du tir à l'épaule.

Comme le montre la figure 4, la bourre régulatrice d'extrémité à la sortie du canon (a) est soumis à une force résultante au contact de l'air qui tend à s'opposer à sa trajectoire, ce qui a pour effet de comprimer la gerbe de plombs (PB) contre les deux autres pastilles et conséquemment de la dilater, 11 en résulte donc une large gerbe à grande dispersion.

Une cartouche ainsi équipée trouve une application particulièrement avantageuse pour le tir de près-A la figure 5, entre la charge de poudre (P) et les plombs (Pb) sont disposées en juxtaposition trois bourres indépendantes régulatrices (1). Il apparaît donc deux coussins d'air faisant office d'amortisseur. Si l'on se réfère à la figure 6, on voit que le travail de la gerbe de plombs (Pb), avec la même charge de poudre qu'à la figure 3, pénètre différemment dans l'air de sorte qu'il y a un plan de regroupement serré de plombs à une distance plus grande.

Dans le cas des bourres exécutées sous forme d'un godet recevant dans la partie avant les projectiles, pour englober et canaliser les gaz d'explosion à la sortie du canon, on agence la partie arrière de ces bourres (B), quelle que soit leur forme de réalisation, avec une bague ou jupe (3) en matière souple conformée en vue d'une expansion diamétrale en corole, sans extension longitudinale, à la sortie du canon sous la pression exercée par la poudre à l'explosion. Cette bague (3) est formée directement lors du moulage du corps de la bourre (figure 8).

Pour atteindre l'expansion diamétrale et l'ouverture en corole de la bague, sans étirement et sans craquelure, la bague ou jupe (3) présente périphériquement, sur la totalité de sa hauteur, des empreintes profilées en arc de cercle en alternance concave (3a) et convexe (3b). Les empreintes (3a et 3b) sont régulièrement réparties sur une circonférence en ayant des longueurs de rayons et d'arcs de cercles égales. Le nombre des empreintes (3a et 3b) peut être variable (figure 11).

Dans la forme de réalisation illustrée figures 9 à 13, le corps (1) de la bourre, présente une jupe ou bague arrière d'étanchéité (3) et une jupe avant (1d) destinée à recevoir la charge de plombs. Ces deux jupes (3) et (1d) sont séparées par une cloison transversale (1h) de faible épaisseur. On rappelle que la jupe arrière d'étanchéité (3) présente périphériquement, sur la totalité de sa hauteur, des empreintes profilées en arc de cercle en alternance concaves (3a) et convexes (3b), en étant régulièrement réparties sur les circonférences.

La jupe (3) est susceptible de coopérer, du côté de la charge de poudre (P), avec une pastille (4) exécutée dans une matière souple ayant de bonnes caractéristiques de déformabilité par élasticité. Par exemple, cette pastille peut être réalisée dans un matériau du type caoutchouc. La pastille (4) fait office de régulateur.

Comme le montre la figure 11, la bourre ainsi réalisée par la juxtaposition en alignement axial de la pastille (3) et du corps (1), est disposée dans la cartouche, entre la charge de poudre (F) et la charge de plombs (Pb) remplissant la jupe avant. A noter que, d'une manière connue, la jupe avant est agencée en (1d1) pour s'ouvrir diamétralement A la sortie du canon, en combinaison avec l'effort résistant résultant des plombs.

Lors du tir, c'est-à-dire de l'allumage de la poudre, apparaît une pression très forte qui a pour effet de faire pénétrer le régulateur (4), de par sa matière constitutive, à l'intérieur de la jupe arrière (3) en venant plaquer contre la paroi de séparation (1h). Il en résulte une parfaite étanchéité évitant tout risque de fuite du gaz. Il n'y a donc aucune perte de puissance (figure 12). La vitesse et la pénétration sont donc maximum.

On souligne également que cette étanchéité obtenue par le régulateur en combinaison avec la jupe arrière (3), favorise l'expansion et le retournement de la dite jupe à la sortie du canon, pour obtenir un groupement maximum des plombs qui sont protégés du souffle des gaz arrière (figure 13).

Comme le montre la figure 14, l'alésage interne de la jupe avant (id), est évidée d'une manière conique, en direction de son extrémité libre en venant se raccorder avec la périphérie externe. Très sensiblement au niveau de la cloison de séparation (1h), le corps (1) présente une gorge circulaire (ij) qui a pour but, d'une part, d'améliorer la douceur du tir et, dautre part. de favoriser le retournement sur l'avant de la jupe (3).

Il est bien évident que cette réalisation peut être combinée avec les différents modes d'exécution décrits précédemment. De même, les faces avant (4a) et arrière (4b) de la pastille (4) sont évidées concentriquement, d'une manière concave, en laissant subsister un bord circulaire d'appui (4c).

Dans la forme d'exécution illustrée figure 14, la jupe avant (id) est raccordée à la jupe arrière (3), par une portée conique (ik) délimitant extérieurement par rapport à ladite jupe (3), une gorge profilée (11).

L'alésage de la jupe avant (id) reçoit la pastille régulateur (4) en matière caoutchouteuse, qui est positionnée en butée dans le fond dudit alésage résultant du changement de section avec la portée conique (1k). Le positionnement de la pastille (4) laisse donc subsister une chambre arrière (im) qui demeure vide en faisant office de coussin d'air. La pastille (4) ainsi positionnée permet d'une manière avantageuse d'augmenter la puissance et n'altère pas le rendement de la réalisation de la cartouche, étant donné que cette pastille peut être disposée préalablement dans la bourre (1). Comme déjà indiqué, les faces (4a) et (4b) de la pastille (4) sont évidées concentriquement d'une manière concave.

Suivant une autre caractéristique, la jupe arrière (3) qui présente périphériquement sur la totalité de sa hauteur des empreintes profilées en alternance concave et convexe, reçoit intérieurement une pastille ou tampon (5) en mousse de caoutchouc. Les faces avant et arrière du tampon (5) sont pleines tandis que le bord périphérique est circulaire en s'inscrivant dans le cercle de plus petit diamètre résultant des empreintes profilées de la jupe (3).

Eventuellement, le bord périphérique du tampon (5) peut présenter des empreintes en creux et relief alternées, d'une manière correspondante aux empreintes de la jupe (3). Cette pastille (5) a pour effet d'améliorer le groupement des plombs en favorisant l'expansion de la jupe (3).

Comme le montre la figure 14, la bourre (1) peut recevoir d'une manière combinée, le tampon mousse (5) et la pastille caoutchouc (4) ce qui constitue un bon compromis entre la puissance de tir et le groupement de plombs. Il est bien évident que la bourre (1) peut recevoir seulement le tampon (5) dans sa jupe arrière (3), ou seulement la pastille régulateur (4) dans l'alésage de la jupe avant (id) en fonction des résultats recherchés.

En fonction de la puissance de tir et du groupement de plombs recherché, la cloison transversale de séparation (ih) entre la jupe avant (id) et la jupe arrière d'étanchéité (3) peut présenter différents profils et différents positionnements en translation compte tenu notamment du positionnement du régulateur (4) comme il ressort des exemples des figures 16, 17 et 18.

A la figure 16, la cloison (1h) est profilée en forme de V très ouvert de section transversale dégressive en direction de la jupe d'étanchéité (3), l'extrémité rétrécie de ladite cloison étant très sensiblement disposée dans le même plan que celui du bord circulaire de ladite jupe. La pastille régulateur (4) est positionnée dans le fond de la jupe avant, en appui contre un bord circulaire que présente la cloison (1h).

la figure 17, la cloison (1h) est profilée comme indiqué à la figure 16, mais est positionnée de sorte que son extrémité rétrécie se situe très légèrement en retrait du bord de la jupe (3) pour permettre le logement du régulateur (4) dans ladite jupe.

la figure 18, la cloison (1h) est profilée en forme de très ouverte de section transversale dégressive en direction de la jupe avant ouvert (1d), la pastille régulateur (4) étant logée dans la jupe arrière d'étanchéité (3).

Quel que soit le type et le profil du corps de la bourre (1), la pastille régulateur présente un profil circulairement de section plate ou très légèrement concave ou convexe sur la totalité ou une partie de sa largeur,

A la figure 19, la bourre (1) se présente sous la forme d'un corps cylindrique (6) dont les faces latérales (6a) et (6b) sont évidées concentriquement d'une manière concave. Le pourtour circulaire du corps (6) présente un profil largement arrondi (6c) sous forme d'un demi-cercle.

Ce profil en demi-cercle (6c) se raccorde transversalement dans le prolongement du rayon de courbure des évidements latéraux (6a) et (6b). Le corps (6) en fonction des applications recherchées et de la constitution de la cartouche, peut être exécuté dans une matière souple ayant de bonnes caractéristiques de déformabilité par élasticité telle que le caoutchouc ou bien dans une matière plastique dure telle que le polyéthylène.

Ainsi exécuté, le corps (6) peut avantageusement être logé à l'intérieur d'une bourre à jupe (7) en matière plastique dure, ledit corps office de régulateur et étant exécuté en matière souple déformable. Plus particulièrement, comme le montre la figure 4, le régulateur (6) est positionné en appui contre une cloison de séparation transversale (7a) qui délimite en combinaison avec le fond (7b) une chambre étanche (7c). Les plombs ou autres projectiles sont logés dans la jupe avant.

Dans la forme de réalisation illustrée figure 20, le corps (6) présente selon son pourtour circulaire à chacune de ses extrémités latérales, deux profils arrondis en demi-cercle (6d) et (6e). Ces deux profils sont séparés par une gorge annulaire et médiane (6f) de section concave en arc de cercle se raccordant avec les profils arrondis d'extrémité (6d) et (6e).

Comme dans la réalisation précédente et en fonction des utilisations de la constitution de la cartouche, le corps (6) est exécuté en matière caoutchouteuse ou en matière plastique dure.

Ainsi exécuté, le corps (6) peut être logé à l'intérieur d'une jupe (8) directement en appui dans le fond (8a) (figure 23) pour faire office de régulateur.

Il est bien évident que le corps (6), quelle que soit sa forme de réalisation, peut être monté directement à l'intérieur d'une douille entre la charge et les plombs pour constituer 1a bourre en combinaison ou non avec d'autres éléments semblables.

On voit donc, compte-tenu du ou des profils en arc de cercle du pourtour circulaire du corps (6), que l'introduction dudit corps à l'intérieur d'une douille ou d'une bourre à jupe est facilitée étant donné qu'il y a (vue en coupe) un contact seulement ponctuel. De plus, ce profil en arc de cercle favorise l'autocentrage.

A noter également qu'il n'y a pas de pertes de puissance de sorte que toute la puissance de la poudre peut être utilisée engendrant ainsi des grandes vitesses aux basses pressions.

Aux figures 24, 25 et 26, le régulateur se présente sous la forme d'un corps sphérique (9) exécuté dans une matière souple ayant de bonnes caractéristiques de déformabilité par élasticité telle que le caoutchouc. Le corps (9) est logé dans une jupe (10) agencée pour permettre le positionnement dudit corps (9) et son introduction aisée.

Dans ce but, selon la forme de réalisation illustrée figure 24, la jupe (10) présente un fond (10a) demi-sphérique concave de dimensionnement correspondant à celui du corps (9) en vue de son pivotement- Le fond (10a) est raccordé par une portée conique évasée (10b) à la partie avant cylindrique (10c) de la jupe, qui reçoit la charge de plombs.

On prévoit également, pour assurer une surface de friction, d'établir entre la portée conique et le fond (10a), une portée circulaire d'appui (10d) de hauteur très réduite pour éviter les surpressions avec la matière constitutive du corps (9) tout en ayant une obturation maximum des gaz. La partie arrière du corps de la jupe (10) présente une gorge externe (10e) profilée sous forme d'un v à branches asymétriques.

Dans la forme de réalisation illustrée figure 25, le corps sphérique (9) est positionné dans une partie arrière (11a) de la jupe (11) qui est séparée de la partie avant (11b) recevant la charge de plombs, par une cloison étanche (11c). Cette partie arrière (11a) forme une cavité demi-sphérique de dimensionnement correspondant à celui du corps (1). La cavité (lla) est prolongée en direction de l'extérieur par une portée conique évasée (lld). Comme dans la réalisation précédente, entre la cavité (11a) et la portée (11d), est établie une portée circulaire d'appui (11e) de hauteur réduite pour assurer le minimum de friction.

Le corps de la jupe (11) présente extérieurement, au niveau de la cloison séparatrice (11c), une gorge (11f) profilée en v ouvert.

Comme déjà indiqué, le régulateur peut être exécuté sous forme d'un corps dont le pourtour circulaire présente un profil largement arrondi sous forme d'un demi-cercle. A partir de cette conception, comme illustré figure 26, l'intérieur du corps peut être évidé concentriquement et circulairement pour constituer un régulateur (13) sous forme d'un joint torique. Selon ce mode d'exécution, d'une manière avantageuse, le régulateur (13) est logé en appui sur un rebord arrondi (12a) décalé par rapport au fond (12b) d'une jupe (12). La partie arrière du corps de la jupe (12) présente extérieurement, d'une manière concentrique au rebord d'appui (12a), une gorge annulaire (12c).

Dans cette dernière forme de réalisation, les principaux avantages résident en :
- la mise en place automatique et immédiate du régulateur sous forme de sphère, ce qui facilite l'encartouchage,
- l'obturation quasi-totale des gaz, ce qui permet d'obtenir des grandes vitesses aux basses pressions.

Un régulateur sphérique de même diamètre (12mm) peut être utilisé pour les quatre calibres (12, 16, 20 et 14 mm).

A noter que si l'on combine deux corps sphériques avec des régulateurs sous forme de pastille dont les faces sont évidées d'une manière connue, on obtient avantageusement une balle défensive. Dans une réalisation en variante, le régulateur peut être exécuté sous forme d'une pastille avec deux faces convexes.

## Revendications

―1― Bourre pour cartouche de fusil de chasse et autres armes à feu, exécutée à partir d'un ou plusieurs corps de formes et dimensions appropriées, en matière plastique dur ou déformable élastiquement en étant susceptible de faire office de régulateur, le ou lesdits corps étant convenablement disposés à l'intérieur de la cartouche directement en combinaison avec la charge et les plombs, ou bien à l'intérieur d'un godet formant jupe, caractérisée en ce que le godet présente une jupe arrière d'é― tanchéité (3) séparée d'une jupe avant (id) recevant la charge de plombs, par une cloison transversale (ih), ladite jupe d'é― tanchéité (3) coopérant dans sa partie arrière du côté de la poudre avec une pastille (4) en matière souple déformable élas― tiquement conformée pour pénétrer l'intérieur de ladite jupe (3) lors du tir en vue, d'une part, d'assurer une étanchéité parfaite en venant plaquer contre la cloison de séparation (ih) et, d'autre part, favoriser l'expansion de ladite jupe (3) à la sortie de la bouche du canon.

―2― Bourre selon la revendication 1, caractérisée en ce que la pastille (4) est disposée en alignement axial et en juxtaposition de la jupe arrière (3) du corps (1), l'ensemble étant disposé dans la cartouche entre la charge de poudre et la charge de plombs qui remplit la jupe avant (id).

-3- Bourre selon la revendication 1, caractérisée en ce que l'alésage interne de la jupe avant (id) est évasée d'une manière conique en direction de son extrémité libre en venant se raccorder avec la périphérie externe de ladite jupe.

―4― Bourre selon la revendication 1, caractérisée en ce que le corps (1) présente très sensiblement au niveau de la cloison de séparation, une gorge circulaire (ij).

―5― Bourre selon la revendication 1, caractérisé en ce que la pastille (4) est réalisée dans une matière caoutchouteuse, les faces avant (4a) et arrière (4b) de ladite pastille (4) étant évidées concentriquement d'une manière concave en laissant subsister un bord circulaire d'appui (4c).

―6― Bourre selon la revendication 1, caractérisée en ce que la jupe d'étanchéité arrière (3) reçoit intérieurement un tampon (5) en matière spongieuse, tandis que la jupe avant (id) reçoit intérieurement, dans une partie du fond de son alésage, une pastille (4) en matière souple déformable élastiquement.

-7- Bourre selon la revendication 1, caractérisée en ce que la jupe d'étanchéité arrière (3) reçoit intérieurement un tampon (5) en matière spongieuse.

―8― Bourre selon les revendications 1 et 5 ensemble, caractérisée en ce que la jupe avant (id) reçoit intérieurement, dans une partie du fond de son alésage, la pastille (4) en matière souple déformable élastiquement.

―9- Bourre selon l'une quelconque des revendications 6, 7 et 8, caractérisée en ce que la jupe avant (id) est raccordée à la jupe arrière (3) par une partie conique (1k) qui délimite extérieurement par rapport à ladite jupe (3), une gorge profilée (11) tandis que le changement de section interne en résultant fait office de butée à la pastille (4) laissant ainsi subsister une chambre arrière (lm).

―10― Bourre selon les revendications 1 et 5 ensemble, caractérisée en ce que la cloison (ih) est profilée en forme de v très ouvert de section transversale dégressive en direction de la jupe d'étanchéité (3), l'extrémité rétrécie de ladite cloison étant très sensiblement disposée dans le même plan que celui du bord circulaire de ladite jupe (3), la pastille (4) en matière souple déformable élastiquement étant positionnée dans le fond de la jupe avant en appui contre un bord circulaire que présente la cloison (ih).

―11― Bourre selon les revendications 1 et 5 ensemble, caractérisée en ce que la cloison (ih) est profilée en forme de v très ouvert de section transversale dégressive en direction de la jupe d'étanchéité (3), en étant positionnée de sorte que son extrémité rétrécie se situe très légèrement en retrait du bord de la jupe (3) pour permettre le logement de la pastille (4) en matière souple déformable élastiquement.

―12― Bourre pour cartouches de fusils de chasse et autres armes à feu, exécutée à partir d'un ou plusieurs corps de formes et dimensions appropriées, en matière plastique dur ou déformable élastiquement en étant susceptible de faire office de régulateur, le ou lesdits corps étant convenablement disposés à l'intérieur de la cartouche directement en combinaison avec la charge et les plombs ou bien à l'intérieur d'un godet formant jupe, caractérisée en ce que le corps (6) présente un pourtour circulaire avec au moins un profil largement arrondi (6c) sous forme d'un arc de cercle,

―13― Bourre selon la revendication 12, caractérisée en ce que le ou les profils se raccordent transversalement dans le prolongement du rayon de courbure d'évidements latérau (6a) et (6b) que présentent les faces latérales du corps (6).

―14― Bourre selon les revendications 12 et 13 ensemble, caractérisée en ce que le pourtour circulaire du corps (6) présente, chacune de ses extrémités, deux profils largement arrondis en arc de cercle (6d) et (6e) et séparés par une gorge annulaire (6f) de section concave en arc de cercle se raccordant avec les― dits profils arrondis (6d) et (6e).

-15- Bourre selon les revendications 12 et 13 ensemble, caractérisée en ce que le corps (6) fait office de régulateur en étant logé à l'intérieur d'une jupe (7) et positionné en appui contre une cloison de séparation transversale (7a) que délimite, en combinaison avec le fond (7b) de ladite jupe (7), une chambre interne étanche.

-16- Bourre selon la revendication 14, caractérisée en ce que le corps (6) fait office de régulateur en étant logé directement en appui dans le fond (8a) d'une jupe (S).

-17- Bourre selon l'une quelconque des revendications 15 et 16, caractérisée en ce que le corps (6) est exécuté en matière souple déformable élastiquement.

-18- Bourre selon l'une quelconque des revendications 12, 13 et 14, caractérisée en ce que le corps (6) est monté directement à l'intérieur d'une douille entre la charge et les plombs, en combinaison avec d'autres éléments semblables.

―19― Bourre pour cartouches de fusils de chasse et autres armes à feu, exécutée à partir d'un ou plusieurs corps de formes et dimensions appropriées, en matière plastique dur ou déformable élastiquement en étant susceptible de faire office de régulateur, le ou lesdits corps étant convenablement disposés à l'intérieur de la cartouche directement en combinaison avec la charge et les plombs ou bien à l'intérieur d'un godet formant jupe, caractérisée en ce que le régulateur se présente sous la forme d'un corps sphérique (9) en matière caoutchouteuse susceptible d'être logé à l'intérieur d'une jupe agencée intérieurement pour autoriser le positionnement dudit corps, soit directement derrière la charge de plombs, soit dans une partie arrière d'étanchéité.

-20- Bourre selon la revendication 19, caractérisée en ce que le corps (9) est logé dans une jupe (10) qui présente un fond (10a) demi―sphérique concave de dimensionnement correspondant à celui dudit corps (9) en vue de son positionnement, ledit fond (10a) étant raccordé par une portée conique évasée (10b) à la partie avant (10c) de la jupe recevant la charge de plombs,

―21― Bourre selon la revendication 20, caractérisée en ce qu'entre la portée conique (10b) et la partie avant (10c), est établie une portée circulaire d'appui (10d) de hauteur réduite pour assurer une surface de friction minimum.

―22― Bourre selon la revendication 20, caractérisée en ce que la partie arrière du corps de la jupe (10) présente une gorge externe profilée sous forme d'un V à branches asymétriques.

―23― Bourre selon la revendication 19, caractérisée en ce que le corps (9) est positionné dans une partie arrière (11a) d'une jupe (11) qui est séparée de la partie avant (llb) recevant la charge de plombs, par une cloison étanche, ladite partie (lla) formant une cavité demi―sphérique de dimensionnement correspondant à celui du corps, ladite cavité étant prolongée en direction de l'extérieur par une portée conique évasée (iid).

-24- Bourre selon la revendication 23, caractérisée en ce qu'entre la cavité (11a) et la portée (11d) est établie une portée circulaire d'appui (lle) de hauteur réduite pour assurer le minimum de friction.

―25― Bourre selon la revendication 23, caractérisés en ce que le corps de la jupe (11) présente extérieurement, au niveau de la cloison de séparation (11c), une gorge (11f) provilée en ouvert.

―26― Bourre pour cartouche de fusil de chasse et autres armes feu dans laquelle le régulateur est exécuté sous forme d'un corps (6) dont le pourtour circulaire présente un profil largement arrondi sous forme d'un demi-cercle, caractérisée en ce que l'intérieur du corps est évidé concentriquement et circulairement pour constituer un régulateur (13) sous forme d'un joint torique.

-27- Bourre selon la revendication 26, caractérisée en ce que le régulateur est logé en appui sur un rebord arrondi (12a) décalé par rapport au fond (12b) d'une jupe (12) dont la partie arrière présente extérieurement, d'une manière concentrique au rebord d'appui, une gorge annulaire (12c).
